# EUROPÄISCHE PATENTSCHRIFT

(11) **EP 1 660 249 B1**
(45) Veröffentlichungstag und Bekanntmachung des Hinweises auf die Patenterteilung: **22.08.2007**
(21) Anmeldenummer: 04728329.6
(22) Anmeldetag: 20.04.2004
(51) Int. Cl.: B21B 1/08, E02D 5/04, B21B 1/082

(54) **DOPPEL-T-FÖRMIGES SPUNDWANDPROFIL AUS STAHL SOWIE WERKZEUG ZU SEINER HERSTELLUNG**
DOUBLE T-SHAPED STEEL BULKHEAD PROFILE AND TOOL FOR ITS FABRICATION
PROFILE DE MUR DE PALPLANCHES EN ACIER, EN DOUBLE T ET OUTIL POUR SA PRODUCTION

(30) Priorität: 25.08.2003 DE 10339957
(43) Veröffentlichungstag der Anmeldung: 31.05.2006
(73) Patentinhaber: Peiner Träger GmbH, 31226 Peine (DE)
(72) Erfinder: DETTMER, Wolfgang, 38176 Wendeburg (DE); GROTMANN, Dietmar, 56412 Heilberscheid (DE); HAASLER, Arved, 31226 Peine (DE)
(74) Vertreter: Meissner, Peter E.
(86) Internationale Anmeldenummer: PCT/DE2004/000857
(87) Internationale Veröffentlichungsnummer: WO 2005/025770

(56) Entgegenhaltungen:
- DE-C- 613 210
- PATENT ABSTRACTS OF JAPAN Bd. 0051, Nr. 99 (M-102), 17. Dezember 1981 (1981-12-17) -& JP 56 117803 A (KAWASAKI STEEL CORP), 16. September 1981 (1981-09-16)

## Beschreibung

Die Erfindung betrifft ein Spundwandprofil aus Stahl in Doppel-T-Form, sowie ein Werkzeug zu dessen Herstellung. Ein gattunsgemäßes Spundwandprofil sowie ein gattungsgemäßes Werkzeug sind z.B. aus DE 613 210 C bekannt. Spundwandprofile in Doppel-T-Form sind beispielsweise als Peiner Stahlspundwände bekannt (s. Ausschnitt aus Lieferprogramm "Hoesch Stahlspundwände" 1/03 bzw. "Peiner Stahlspundwände 3/02 der HSP Hoesch Spundwand und Profil GmbH, Dortmund).

In diesen Firmenprospekten werden warmgewalzte Spundwandprofile dargestellt, die aus zwei Flanschabschnitten bestehen, die mittig über einen Steg verbunden sind. An die Flanschabschnitte schließen sich keulenförmig ausgebildete Anschlussendabschnitte an, die zur Aufnahme von Verbindungsschlössern dienen. Die Flanschabschnitte verlaufen zumindest an der Außenseite im Wesentlichen waagerecht. Die Flanschinnenseite kann ausgehend von der Flanschmitte sich entweder zum Flanschende keilförmig verjüngen oder aber, wie die Flanschaußenseite, einen im Wesentlichen waagerechten Verlauf aufweisen.

Bei diesen durch Warmwalzen hergestellten Spundwandprofilen werden als Vormaterial entweder Brammen, Blöcke oder so genannte Beam Blanks eingesetzt, wobei letztere einen schon endabmessungsnah gegossenen Querschnitt aufweisen.

Bei Einsatz einer erhitzten Bramme oder eines Blockes wird über ein Vorwalzgerüst der im Wesentlichen rechteckige Querschnitt in eine der Endabmessung des Doppel-T-Profils nahe Form gebracht und anschließend in einer Fertigwalzgerüstgruppe, bestehend aus mindestens einem Universal- und Stauchgerüst, auf die geforderte Endabmessung ausgewalzt. Beim Einsatz von Beam Blanks kann sich das Vorwalzen auf nur wenige Walzstiche beschränken, da ein schon endabmessungsnah gegossener Querschnitt vorliegt.

Das Fertigwalzgerüst besteht je aus einem Walzensatz für die Außen- und Innenbearbeitung des Vorprofils.

Diese Doppel-T-förmigen Spundwandprofile dienen unter anderem zur Stützung von Geländesprüngen und zur Befestigung von Baugruben und Hafenanlagen. Sie müssen hierbei große horizontale Kräfte aufnehmen können, die zu einer entsprechenden Biegebelastung der Spundwände senkrecht zu Ihrem Wandverlauf führen. Maßgebend für die Bemessung ist im Regelfall die vom Spundwandprofil über das Widerstandsmoment aufnehmbare Biegebelastung aus dem seitlichen Erd- und/oder Wasserdruck.

Je nach aufzunehmender Belastung können diese Spundwandprofile über die Verbindungsschlösser entweder mit sich selbst verbunden werden, so dass eine geschlossene Wand aus einzelnen Tragelementen mit hohem Widerstandsmoment hergestellt wird, oder sie können für eine gemischte Spundwand verwendet werden, wobei über das Verbindungsschloss beispielsweise U- oder Z-förmige Füllelemente an das Doppel-T-förmige Profil angeschlossen werden. Im letzteren Fall dienen im Wesentlichen nur die Doppel-T-Profile als Tragelemente, während die Füllelemente im Wesentlichen eine dichtende Funktion haben.

Je nach erforderlichem Widerstandsmoment der Doppel-T-förmigen Spundwandprofile werden diese im Wesentlichen in verschiedenen Bauhöhen mit unterschiedlichen Wanddicken im Flanschabschnitt angeboten.

Die keulenförmig ausgebildeten Anschlussendabschnitte des Flansches sind im Regelfall standardmäßig in ihrer Geometrie so ausgelegt, dass sich mit nur einem Verbindungsschloss alle Standardprofile untereinander oder in Kombination miteinander verbinden lassen.

Oftmals werden die aufgrund der Statik geforderten Widerstandsmomente jedoch von den verfügbaren standardmäßig lieferbaren Spundwandprofilen nicht abgedeckt. Hier kann es z. B. vorkommen, dass ein Spundwandprofil mit einem Widerstandsmoment gefordert wird, welches oberhalb des Standard-Lieferprogrammes oder zwischen zwei lieferbaren Standard-Spundwandprofilen liegt.

Liegt das geforderte Widerstandsmoment zwischen denen zweier lieferbarer Standard-Spundwandprofilen, ist es oftmals unwirtschaftlich das nächst größere und damit deutlich teuere Profil zu wählen. Liegt das geforderte Widerstandsmoment oberhalb des Standard-Lieferprogrammes, müsste fallweise ein gänzlich neues Spundwandprofil gefertigt werden.

Ein neues, über Warmwalzen hergestelltes Spundwandprofil, bedeutet die Anschaffung eines teuren Walzensatzes zumindest für das Fertiggerüst, vermehrte Lagerhaltung und hohe Kosten von Versuchswalzungen bis ein qualitätssicheres, verkaufsfertiges Produkt zur Verfügung steht.

Nach dem Stand der Technik gibt es verschiedene Möglichkeiten das Widerstandsmoment eines Standardprofils zu erhöhen, ohne dass entweder ein unwirtschaftlicheres Profil gewählt oder ein gänzlich neues, mit entsprechend geänderter Geometrie (im Wesentlichen die Bauhöhe und Flanschdicke) und nur mit hohem Aufwand herzustellendes Profil erzeugt werden muss.

Um diese Nachteile zu vermeiden, wird versucht unter Beibehaltung der Geometrie des Standardprofils das Widerstandsmoment entsprechend den Kundenforderungen zu erhöhen.

Eine in der Praxis seit langem bekannte und bewährte Möglichkeit ist das Aufschweißen von Stahllamellen auf einer oder beiden Flanschaußenseiten des Spundwandprofils (s.a. Auszug aus dem Lieferprogramm "Peiner Stahlspundwände" 3/02). Diese Lamellen werden vorzugsweise im Bereich des höchsten auftretenden Biegemomentes angeordnet.

Das Aufschweißen von Lamellen ist kostenintensiv und verursacht zusätzliche Kosten durch Nachrichtarbeiten am Spundwandprofil, die durch auftretende Schweißspannungen verursacht werden.

Eine weitere bekannte Möglichkeit das Widerstandsmoment eines Standardprofils zu erhöhen, ist die Erzeugung einer größeren mittleren Wanddicke im Flansch durch Auseinanderfahren der Fertigwalzen beim Walzprozess (s. a. Auszug aus dem Lieferprogramm "Hoesch Stahlspundwände 1/03" bzw. "Peiner Stahlspundwände" 3/02).

Bei keilförmig ausgebildeten Flanschabschnitten wird als Maß für die Flanschdicke ein mittlerer Wert angegeben, der sich aus der Querschnittsfläche des Flansches dividiert durch die Gesamtbreite des Profils ergibt. Bei parallelflanschigen Profilen entspricht die mittlere Wanddicke der Nennwanddicke im Flanschabschnitt.

Hierbei wird das die mittlere Flanschdicke bestimmende Öffnungsmaß der Außenwalzen des Fertiggerüstes im Millimeterbereich vergrößert, so dass über die daraus resultierende größere Bauhöhe des Profils eine entsprechend vergrößerte mittlere Wanddicke im Flansch erreicht wird.

Nachteilig ist jedoch, dass neben der größeren mittleren Flanschdicke in jedem Fall durch das Auffahren der Außenwalzen auch die Keulengeometrie des Anschlussendabschnittes vergrößert wird.

Um eine den Anforderungen entsprechende unter Belastung der Spundwand ausreichende Verhakung zwischen der Keule und dem Standard-Verbindungsschloss zu gewährleisten, sind die einzuhaltenden Toleranzen im Verbindungsbereich relativ eng. Bei einer zu großen Erhöhung der mittleren Wanddicke wird das Keulenmaß dann so groß, dass das Standard-Verbindungsschloss nicht mehr über die Keule aufgezogen werden kann.

Eine solche Verfahrensweise hätte zur Folge, dass neue mit entsprechend hohen Kosten verbundene Verbindungsschlösser hergestellt werden müssten.

Aufgabe der Erfindung ist es deshalb, ein Spundwandprofil anzugeben, mit dem die beschriebenen Nachteile nach dem Stand der Technik vermieden werden können.

Diese Aufgabe wird mit den Patentansprüchen 1 oder 2 gelöst. Vorteilhafte Weiterbildungen sowie ein Werkzeug zur Durchführung des Verfahrens sind Gegenstand von Unteransprüchen.

Nach der Lehre der Erfindung wird zur Lösung dieser Aufgabe ein Doppel-T-förmiges Spundwandprofil verwendet, bei dem bei konstant gehaltener Keulenabmessung des Anschlussendabschnittes für ein gegebenes Standardprofil die mittlere Wanddicke im Flanschbereich erhöht ist, wobei die Erhöhung der mittleren Wanddicke im Zuge eines durch Warmwalzen hergestellten Spundwandprofiles erzeugt wird.

Die Erfindung wird auch in einem durch Warmwalzen hergestellten Spundwandprofil aus Stahl in Doppel-T-Form, mit zwei mittig über einen Steg verbundenen Flanschabschnitten mit sich daran anschließenden keulenförmig ausgebildeten Anschlussendabschnitten zur Aufnahme von Verbindungsschlössern gesehen, wobei zwischen den keulenförmig ausgebildeten Anschlussendabschnitten ein oder beide Flanschabschnitt(e) - im Querschnitt gesehen - konvexartig ausgebaucht ist (sind).

Unter dem hier gewählten Begriff "konvexartig" wird eine Ausbildung verstanden, ber der beispielsweise die Ausbauchung bogenförmig verläuft oder bogenförmig ansteigt und wieder abfällt und im Zwischenbereich linear verläuft oder linear ansteigt und wieder abfällt und ebenfalls im Zwischenbereich linear verläuft.

Der Vorteil einer derart erzeugten erhöhten Wanddicke nur im Flanschabschnitt liegt darin, dass auch große Wandverdickungen kostengünstig durch Warmwalzen ohne Veränderung der einzuhaltenden Keulenabmessungen erzeugt werden können. Hierdurch werden die ansonsten entstehenden hohen Kosten durch Aufschweißen von Lamellen bzw. durch eventuell erforderlich werdende neue Verbindungsschlösser vermieden.

Erzeugt wird die erfindungsgemäße Wandverdickung beim Warmwalzen vorzugsweise im Fertiggerüst, wobei die Fertigwalzen für die Außenbearbeitung mindestens einer Flanschaußenfläche eine zur Erzeugung der Wandverdickung erforderliche Oberflächenkontur aufweisen.

Nach einem weiteren vorteilhaften Merkmal der Erfindung kann die Wandverdickung sowohl an der Flanschaußen- und/oder an der Flanschinnenseite an einer oder beiden Flanschabschnitten erzeugt werden.

Hierdurch kann die Flexibilität im Hinblick auf die zu erfüllenden Kundenwünsche, sei es aus ästhetischen oder technischen Gründen erheblich gesteigert werden.

In einer weiteren vorteilhaften Ausgestaltung, kann die Wandverdickung sowohl bei den auf dem Markt verfügbaren parallel und nicht parallel flanschigen Spundwandprofilen erzeugt werden.

Die beim Warmwalzen erfindungsgemäß erzeugte Wandverdickung nur des Flanschabschnittes geht nach einem weiteren Merkmal mit einem absatzfreien Übergang in den keulenförmig ausgebildeten Anschlussendabschnitt über.

Hierdurch wird vorteilhaft ein aus spannungs- und korrosionstechnischer Sicht problematischer relativ scharfkantiger Übergang vermieden, der z. B. beim Aufschweißen von im Querschnitt rechteckigen Lamellen entstehen würde.

In einer vorteilhaften Weiterbildung besteht der absatzfreie Übergang aus einem konisch sich verjüngenden Abschnitt und einem sich an den Anschlussendabschnitt anschließenden bogenförmigen Abschnitt.

Die Oberflächenkontur der Wandverdickung kann in beliebiger Gestalt den Kundenanforderungen angepasst werden. Denkbar ist z. B. ein im Wesentlichen rechteckiger oder konkaver bzw. konvexer Verlauf der Oberflächenkontur.

Weitere Merkmale, Vorteile und Einzelheiten der Erfindung ergeben sich aus der nachfolgenden Beschreibung der einzigen Figur.

Da das Doppel-T-förmige Spundwandprofil doppelt symmetrisch ist, wird in der Figur nur ausschnittweise im Querschnitt das erfindungsgemäß hergestellte Spundwandprofil dargestellt.

Das Spundwandprofil 1 besteht aus zwei mittig über einen Steg 8 verbundenen Flanschabschnitten 3. An die Flanschabschnitte 3, schließen sich keulenförmig ausgebildete Anschlussendabschnitte 4 zur Aufnahme von hier nicht dargestellten Verbindungsschlössern an.

Die Außenkontur des Flanschabschnittes eines warmgewalzten Standard-Spundwandprofils ist mit der gestrichelten Profillinie 9 gekennzeichnet, welche im Wesentlichen waagerecht verläuft.

Die Innenseite der Flanschabschnitte 3 ist in diesem Beispiel als sich nach außen keilförmig verjüngend dargestellt. Herstellbar sind aber auch parallel verlaufende Flanschabschnitte 3, an die sich der Anschlussendabschnitt 4 anschließt.

Ausgehend von der Außenabmessung des Standard-Spundwandprofils gemäß Profillinie 9, wird durch eine entsprechende Kalibrierung der Fertigwalzen beim Warmwalzvorgang eine auf den Flanschabschnitt 3 begrenzte erhöhte Wanddicke 2 erreicht. Diese kann erfindungsgemäß auf einer oder beiden Außenseiten und/oder auf einer oder beiden Innenseiten der Flanschabschnitte 3 angeordnet sein.

Wie in der Figur ersichtlich, weist der keulenförmige Anschlussendabschnitt 4 die Ursprungsgeometrie des Standardprofils auf, so dass das Standard-Verbindungsschloss weiterhin benutzt werden kann.

Vorteilhaft ist die erhöhte Wanddicke 2 nur so groß, dass die maximale Profilhöhe des Standardprofils, gekennzeichnet durch den vertikalen Abstand der Keulenspitzen der sich gegenüberliegenden Flanschhälften, nicht überschritten wird. Die Erhöhung der Wanddicke 2 kann aber auch bei entsprechenden Kundenwünschen größer gewählt werden.

Wie aus der Darstellung in der Figur weiterhin ersichtlich, ist der Übergang 5 von der erhöhten Wanddicke 2 zum keulenförmigen Anschlussendabschnitt 4, absatzfrei ausgebildet.

In dem dargestellten Beispiel ist die Oberflächenkontur der erhöhten Wanddicke 2 im Wesentlichen waagerecht ausgebildet, die mit einem konisch verlaufenden Abschnitt 6 und einem sich daran anschließenden bogenförmigen Abschnitt 7 in den Anschlussendabschnitt 4 übergeht.

Wahlweise kann die Oberflächenkontur der erhöhten Wanddicke 2, je nach Kundenwunsch, auch einen sinusförmigen, konkaven oder konvexen Verlauf aufweisen.

### Bezugszeichenliste

| **Nr.** | **Bezeichnung** |
|---|---|
| 1 | Doppel-T-förmiges Spundwandprofil |
| 2 | erhöhte Wanddicke |
| 3 | Flanschabschnitt |
| 4 | Anschlussendabschnitt |
| 5 | absatzfreier Übergang |
| 6 | konischer Abschnitt |
| 7 | bogenförmiger Abschnitt |
| 8 | Steg |
| 9 | Profillinie Standardprofil |

## Patentansprüche

1. Spundwandprofil aus Stahl in Doppel-T-Form, mit zwei mittig über einen Steg (8) verbundenen Flanschabschnitten (3) mit sich daran anschließenden, keulenförmig ausgebildeten Anschlussendabschnitten (4) zur Aufnahme von Verbindungsschlössern, **dadurch gekennzeichnet, dass** bei konstant gehaltener Keulenabmessung des Anschlussendabschnittes für ein gegebenes Standardprofil die mittlere Wanddicke im Flanschabschnitt erhöht ist und die Erhöhung der mittleren Wanddicke (2) im Zuge eines durch Warmwalzen hergestellten Spundwandprofiles (1) erzeugt wird.

2. Durch Warmwalzen hergestelltes Spundwandprofil aus Stahl in Doppel-T-Form, mit zwei mittig über einen Steg (8) verbundenen Flanschabschnitten (3) mit sich daran anschließenden keulenförmig ausgebildeten Anschlussendabschnitten (4) zur Aufnahme von Verbindungsschlössern, **dadurch gekennzeichnet, dass** zwischen den keulenförmig ausgebildeten Anschlussendabschnitten (4) ein oder beide Flanschabschnitt(e) - im Querschnitt gesehen - konvexartig ausgebaucht ist bzw. sind

3. Spundwandprofil nach einem der vorstehenden Ansprüuche,
**dadurch gekennzeichnet,**
**dass** die erhöhte Wanddicke (2) beim Fertigwalzen erzeugt wird.

4. Spundwandprofil nach einem der vorstehenden Ansprüche,
**dadurch gekennzeichnet,**
**dass** die erhöhte Wanddicke (2) an der Außenseite und/oder Innenseite des Flansches (3) erzeugt wird.

5. Spundwandprofil nach einem der vorstehenden Ansprüche,
**dadurch gekennzeichnet,**
**dass** die erhöhte Wanddicke (2) bei parallel und nicht parallel flanschigen Spundwandprofilen erzeugt wird.

6. Spundwandprofil nach einem der vorstehenden Ansprüche,
**dadurch gekennzeichnet,**
**dass** die erhöhte Wanddicke (2) unabhängig von der einzuhaltenden Keulengeometrie des Anschlussendabschnittes (4) erzeugt wird.

7. Spundwandprofil nach einem der vorstehenden Ansprüche,
**dadurch gekennzeichnet,**
**dass** die erhöhte Wanddicke (2) der Außen- und/oder Innenseite des Flansches (3) mit einem absatzfreien Übergang (5) in den keulenförmigen Anschlussendabschnitt (4) übergeht.

8. Spundwandprofil nach einem der vorstehenden Ansprüche,
**dadurch gekennzeichnet,**
**dass** der absatzfreie Übergang (5) aus einem konisch sich verjüngenden Abschnitt (6) und einem sich daran anschließenden bogenförmigen Abschnitt (7) besteht.

9. Spundwandprofil nach einem der vorstehenden Ansprüche,
**dadurch gekennzeichnet,**
**dass** die Oberflächenkontur der erhöhten Wanddicke (2) einen sinusförmigen Verlauf aufweist.

10. Spundwandprofil nach einem der vorstehenden Ansprüche,
**dadurch gekennzeichnet,**
**dass** die Oberflächenkontur der erhöhten Wanddicke (2) einen im Wesentlichen rechteckigen Verlauf aufweist.

11. Spundwandprofil nach einem der vorstehenden Ansprüche,
**dadurch gekennzeichnet,**
**dass** die Oberflächenkontur der erhöhten Wanddicke (2) einen konkaven oder konvexen Verlauf aufweist.

12. Werkzeug zur Herstellung des Spundwandprofils nach Anspruch 1, wobei das Werkzeug aus einem Walzensatz für die Innen- und Außenbearbeitung für das Fertigwalzen eines vorgefertigten endabmessungsnah ausgebildeten Vorprofils besteht
**dadurch gekennzeichnet,**
**dass** die Fertigwalzen für die Außen- und/oder Innenbearbeitung mindestens einer Außen- und/oder Innenseite des Flanschabschnittes (3) eine zur Erzeugung der erhöhten Wanddicke (2) erforderliche Oberflächenkontur aufweisen.

## Claims

1. An I-shaped steel sheet pile profiled section, comprising two flange portions (3) connected centrally by a web (8) with adjoining, club-shaped connecting end portions (4) for receiving connecting locks, **characterised in that** while the club dimension of the connecting end portion is kept constant for a given standard profiled section the average wall thickness in the flange portion is increased and the increase in the average wall thickness (2) is produced in the course [sic] of a sheet pile profiled section (1) produced by hot rolling.

2. An I-shaped steel sheet pile profiled section produced by hot rolling, comprising two flange portions (3) connected centrally by a web (8) with adjoining, club-shaped connecting end portions (4) for receiving connecting locks, **characterised in that** one or both flange portion(s) - viewed in cross-section - is or are bellied convexly between the club-shaped connecting end portions (4).

3. A sheet pile profiled section according to one of the preceding claims, **characterised in that** the increased wall thickness (2) is produced by finish rolling.

4. A sheet pile profiled section according to one of the preceding claims, **characterised in that** the increased wall thickness (2) is produced on the outside and/or inside of the flange (3).

5. A sheet pile profiled section according to one of the preceding claims, **characterised in that** the increased wall thickness (2) is produced in parallel and non-parallel flanged sheet pile profiled sections.

6. A sheet pile profiled section according to one of the preceding claims, **characterised in that** the increased wall thickness (2) is produced independently of the club geometry of the connecting end portion (4) which is to be maintained.

7. A sheet pile profiled section according to one of the preceding claims, **characterised in that** the increased wall thickness (2) of the inside and/or outside of the flange (3) merges into the club-shaped connecting end portion (4) with a step-free transition (5).

8. A sheet pile profiled section according to one of the preceding claims, **characterised in that** the step-free transition (5) consists of a conically tapering portion (6) and an arcuate portion (7) adjoining it.

9. A sheet pile profiled section according to one of the preceding claims, **characterised in that** the surface contour of the increased wall thickness (2) is sinusoidal in profile.

10. A sheet pile profiled section according to one of the preceding claims, **characterised in that** the surface contour of the increased wall thickness (2) is substantially rectangular in profile.

11. A sheet pile profiled section according to one of the preceding claims, **characterised in that** the surface contour of the increased wall thickness (2) is convex or concave in profile.

12. A tool for producing the sheet pile profiled section according to Claim 1, the tool consisting of a set of rolls for internal and external working for finish-rolling a prefabricated near-net-shape preliminary profiled section,
**characterised in that**
the finish rolls for the internal and external working of at least one outer and/or inner side of the flange portion (3) have a surface contour required for producing the increased wall thickness (2).

## Revendications

1. Profilé de mur de palplanches en acier, en double T, comportant deux ailes (3) reliées au centre par une traverse (8) et auxquelles se raccordent des terminaisons de raccordement (4) réalisées en forme de lobes pour la réception de verrous de raccordement,
**caractérisé en ce que**, la mesure de lobe de la terminaison de raccordement étant maintenue constante pour un profilé standard donné, l'épaisseur de paroi moyenne est augmentée au niveau de l'aile et l'augmentation de l'épaisseur de paroi (2) moyenne est produite au cours de la fabrication par laminage à chaud d'un profilé de mur de palplanches (1).

2. Profilé de mur de palplanches en acier, en double T, fabriqué par laminage à chaud, comportant deux ailes (3) reliées au centre par une traverse (8) et auxquelles se raccordent des terminaisons de raccordement (4) réalisées en forme de lobes pour la réception de verrous de raccordement,
**caractérisé en ce que**, entre les terminaisons de raccordement (4) réalisées en forme de lobes, l'une ou les deux ailes - vue(s) en coupe transversale - est ou sont bombée(s) de manière convexe.

3. Profilé de mur de palplanches selon l'une des revendications précédentes,
**caractérisé en ce que** l'épaisseur de paroi accrue (2) est produite lors du laminage de finissage.

4. Profilé de mur de palplanches selon l'une des revendications précédentes,
**caractérisé en ce que** l'épaisseur de paroi accrue (2) est produite sur le côté extérieur et/ou le côté intérieur de l'aile (3).

5. Profilé de mur de palplanches selon l'une des revendications précédentes,
**caractérisé en ce que** l'épaisseur de paroi accrue (2) est produite sur des profilés de mur de palplanches à ailes parallèles ou non parallèles.

6. Profilé de mur de palplanches selon l'une des revendications précédentes,
**caractérisé en ce que** l'épaisseur de paroi accrue (2) est produite indépendamment de la géométrie de lobe à respecter de la terminaison de raccordement (4).

7. Profilé de mur de palplanches selon l'une des revendications précédentes,
**caractérisé en ce que** l'épaisseur de paroi accrue (2) du côté extérieur et/ou intérieur de l'aile (3) se fond dans la terminaison de raccordement (4) en forme de lobe par une transition sans gradin (5).

8. Profilé de mur de palplanches selon l'une des revendications précédentes,
**caractérisé en ce que** la transition sans gradin (5) est composée d'une partie (6) diminuant en biais et d'une partie courbe (7) prolongeant cette dernière.

9. Profilé de mur de palplanches selon l'une des revendications précédentes,
**caractérisé en ce que** le contour superficiel de l'épaisseur de paroi accrue (2) présente un tracé sinusoïdal.

10. Profilé de mur de palplanches selon l'une des revendications précédentes,
**caractérisé en ce que** le contour superficiel de l'épaisseur de paroi accrue (2) présente un tracé essentiellement rectangulaire.

11. Profilé de mur de palplanches selon l'une des revendications précédentes,
**caractérisé en ce que** le contour superficiel de l'épaisseur de paroi accrue (2) présente un tracé concave ou convexe.

12. Outil destiné à la fabrication du profilé de mur de palplanches selon la revendication 1, l'outil étant composé d'une série de cylindres pour l'usinage intérieur et extérieur pour le laminage de finissage d'une ébauche de profilé préfabriquée et réalisée avec une dimension proche de la dimension définitive,
**caractérisé en ce que** les cylindres finisseurs pour l'usinage extérieur et/ou intérieur d'au moins un côté extérieur et/ou intérieur de l'aile (3) présentent un contour superficiel nécessaire à la production de l'épaisseur de paroi accrue (2).
